# EUROPÄISCHE PATENTSCHRIFT

(11) **EP 0 453 843 B1**
(45) Veröffentlichungstag und Bekanntmachung des Hinweises auf die Patenterteilung: **15.06.1994**
(21) Anmeldenummer: 91105473.2
(22) Anmeldetag: 06.04.1991
(51) Int. Cl.: B41F 21/04

(54) **Vorrichtung zur Steuerung von Greifern in Bogenrotationsdruckmaschinen**
Device to control the grippers for rotary sheet printing machines
Dispositif de contrôle de pinces pour machines rotatives d'impression à feuilles

(30) Priorität: 26.04.1990 DE 4013261
(43) Veröffentlichungstag der Anmeldung: 30.10.1991
(73) Patentinhaber: M.A.N.-ROLAND Druckmaschinen Aktiengesellschaft, 63012 Offenbach (DE)
(72) Erfinder: Stanco, Christoph, W-6050 Offenbach/Main (DE); Ochs, Heinrich, W-6492 Sinntal 5 (DE); Difflipp, Kurt, W-6057 Dietzenbach (DE)
(74) Vertreter: Marek, Joachim, Dipl.-Ing.

(56) Entgegenhaltungen:
- DD-A- 143 152
- DE-A- 3 037 723

## Beschreibung

Die Erfindung betrifft eine Vorrichtung zur Steuerung von Greifern in Bogenrotationsdruckmaschinen nach dem Oberbegriff des ersten Patentanspruches.

Derartige Vorrichtungen sind allgemein an Druckmaschinen aus der Praxis bekannt.

Von Nachteil ist, daß die Kurvenrollen auf Grund von Fertigungs- und Montagefehlern bei einem bogenführenden Zylinder mit zwei Greiferreihen am Umfang nicht genau mit 180° Umschlagwinkel φ voneinander entfernt liegen, wie das aber bei halbtourigen Zylindern, also solchen mit zwei Greiferreihen, unbedingt erforderlich ist. Das hat dann zur Folge, daß die Greifer einer oder beider Greiferreihen zu früh oder zu spät öffnen. Derartige Fehler in der Geometrie wirken sich nachteilig auf eine registerhaltige Übergabe von bedruckten Bogen von einem Druckwerk zum nächstfolgenden aus.

Aufgabe der Erfindung ist es, eine Vorrichtung der eingangs genannten Gattung so weiterzubilden, daß die Umfangslage der Kurvenrollen exakt zueinander auf 180° Umschlagwinkel φ einstellbar ist.

Gelöst wird diese Aufgabe durch die im Kennzeichen des ersten Patentanspruches aufgeführten Merkmale. Weiterbildungen der Erfindung ergeben sich aus dem Unteranspruch.

Der Vorteil der Erfindung besteht darin, daß die registerhaltige Übergabe von bedruckten Bogen von einem Druckwerk zum nächstfolgenden nicht mehr durch fehlerhafte Justage abweichend von 180° der Kurvenrollen am Umfang des doppeltgroßen bogenführenden Zylinders beeinträchtigt wird, weil die Umfangslage der Kurvenrollen exakt auf 180° Umschlagwinkel φ (Halbkreis) zueinander einstellbar ist.

Ein Ausführungsbeispiel der Erfindung, bei dem Registerfehler, hervorgerufen dadurch, daß die beiden Kurvenrollen nicht genau mit 180° Umschlagwinkel φ voneinander entfernt liegen, vermieden werden, wird anschließend anhand einer Zeichnung kurz erläutert.

Es zeigt:
- Fig. 1: die Stirnansicht auf einen bogenführenden Zylinder nach der Erfindung, ohne Greifersteuerung,
- Fig. 2: die Greifersteuerung der einen Greiferreihe,
- Fig. 3: einen Schnitt durch die erfindungsgemäße Kurvenrollen-Stellvorrichtung.

In Fig. 1 ist ein bogenführender Zylinder 1 dargestellt, auf dem einander diametral gegenüberliegend Greiferwellen 14 vorgesehen sind, auf denen Greiferfinger 2 mittels Greiferhaltern 18 montiert sind.

Die Übergabe des Bogens vom doppeltgroßen bogenführenden Zylinder 1 an den nicht dargestellten nächstfolgenden bogenführenden Zylinder erfolgt im auf den Achsmittenverbindenden liegenden Tangentenpunkt der zwei benachbarten Zylinder 1, wobei für eine exakte Bogenübergabe erforderlich ist, daß der Bogen über eine bestimmten Drehwinkel, der sogenannten Gleichlaufstrecke, gemeinsam vom öffnenden und schließenden Greifersystem benachbarter bogenführender Zylinder 1 festgehalten wird.

Fig. 2 zeigt die Greifersteuerung für ein Greifersystem der zwei am Umfang des bogenführenden Zylinders 1 vorgesehenen Greifersysteme. Am gegenüber dem nicht dargestellten Plattenzylinder doppeltgroßen bogenführenden Zylinder 1 ist die Greiferwelle 14 der ersten Greiferreihe drehbar gelagert. An der Greiferwelle 14 sind über die Breite des bogenführenden Zylinders 1 die aus Greiferhalter 18 und Greiferfinger 2 bestehenden Greifer mittels Greiferfeder 19 unter kraftschlüssiger Verbindung fest angeordnet. Die Greifer sind allgemein bekannt und auch nicht Gegenstand der Erfindung.

Die Steuerung der Greifer erfolgt durch einen Kurventrieb 7, 8, 11, der aus einer feststehenden, z.B. aus einem Stück gefertigen Steuerkurve 11, einer Kurvenrolle 7 und einem Rollenhebel 8 besteht.

Zur manuellen Justage der Umfangslage der beiden Kurvenrollen 7 zueinander auf exakt 180° Umschlagwinkel φ ist mindestens eine Kurvenrolle 7 vorgesehen, deren Mittellinie 16 zur Achse der Greiferwelle 14 so verlagerbar ist, daß sich der Achsabstand ändert.

Jeder Rollenhebel 8 ist fest auf der zugehörigen Greiferwelle 14 angeordnet.

Die Anlage der Kurvenrollen 7 an die Steuerkurve 11 gewährleistet eine gegen den Rollenhebel 8 wirkende Druckfeder 20. Das Kurvengetriebe 7, 8, 11 ermöglicht eine direkte Übertragung des Kurvengesetzes der Steuerkurve 11 auf die Greiferfinger 2 der beiden Greiferreihen.

Der Stellbereich der Umfangslage der Kurvenrollen 7 zueinander ist in Fig. 2 mit △φ angedeutet, wobei eine Kurvenrolle 7 aus ihrer Position T1 in die Position T2 verstellt werden kann. Hierzu ist als Stellvorrichtung 4 in der der Kurvenrolle 7 zugeordneten Lagerbohrung 6 des Rollenhebels 8 vorzugsweise ein abgesetzter Lagerbolzen 5 mit einem koaxialen Abschnitt 9 aufgenommen. An einem Ende des abgesetzten Lagerbolzens 5 ist ein exzentrischer Zapfen 12 vorgesehen, auf dem die Kurvenrolle 7 frei drehbar aufgenommen ist. An dem der Kurvenrolle 7 gegenüberliegenden Ende ist am abgesetzten Lagerbolzen 5 ein koaxialer Zapfen mit Feingewinde 13 angebracht, auf dem eine Arretierungsmutter 10 vorgesehen ist. Der abgesetzte Lagerbolzen 5 kann von außen verdreht werden und mittels der Arretierungsmutter die eingestellte Lage durch Andrücken des abgesetzten Lagerbolzens 5 stirnseitig an den Rollenhebel 8 mittels der Arretierungsmutter 10 gesichert werden.

Beim Verdrehen des exzentrischen Zapfens 12 des abgesetzten Lagerbolzens 5 bewegt sich die Mittellinie 16 der Kurvenrolle 7 um die Mittellinie 15 der Lagerbohrung 6 um △φ von T2 nach T1, wodurch die Veränderung des Achsabstandes der Kurvenrolle 7, d.h. der Mittellinie 16 zur ortsfesten Schwenkachse der Greiferwelle 14 bewirkt wird. Die Exzentrizität e muß klein z.B. = 0,5mm gewählt werden, um nicht zugleich eine größere Verstellung der Greiferöffnungsweite der einen Greiferreihe zur anderen zu bewirken, weil sich zugleich auch der Achsabstand der Mittellinie 16 zur Achse des bogenführenden Zylinders 1 und somit die Schwenklage der Greiferwelle 14 ändert.

Aus Fig. 3 geht hervor, daß die Kurvenrolle 7 über Lager 21 auf dem exzentrischen Teil 12 des abgesetzten Lagerbolzens 5 aufgenommen ist. Ferner ist zur erkennen, daß der Rollenhebel 8 mit der Greiferwelle 14 durch einen Stift 17 fest verbunden ist.

Die Verlagerung der Kurvenrolle 7 ist nicht auf das Ausführungsbeispiel mit der beschriebenen Exzenterverstellung beschränkt, sondern kann auch durch eine verschiebbare Lagerung eines Lagerbolzens 5 im Rollenhebel 8 und eine entsprechende Einstellmöglichkeit erreicht werden oder ggf. auch durch exzentrisch oder verschiebbare Lagerung des Rollenhebels 8 auf der Greiferwelle 14.

### Bezugszeichenliste

- 1: bogenführender Zylinder
- 2: Greiferfinger
- 3: Greiferauflage
- 4: Stellvorrichtung
- 5: abgesetzter Lagerbolzen
- 6: Lagerbohrung
- 7: Kurvenrolle
- 8: Rollenhebel
- 9: koaxialer Abschnitt
- 10: Mutter
- 11: Steuerkurve
- 12: exzentrischer Zapfen
- 13: Feingewinde
- 14: Greiferwelle
- 15: Mittellinie
- 16: Mittellinie
- 17: Stift
- 18: Greiferhalter
- 19: Greiferfeder
- 20: Druckfeder
- 21: Wälzlager

## Patentansprüche

1. Vorrichtung zur Steuerung von Greifern, die zu zwei Greiferreihen zusammengefaßt sind und auf umlaufenden bogenführenden Zylindern oder Trommeln einander auf deren Umfang diametral gegenüberliegend montiert sind, in Bogenrotationsdruckmaschinen mit mehreren Druckwerken, wobei die zwei Greiferreihen über je eine Greiferwelle und je einen eine Kurvenrolle tragenden Rollenhebel von einer Steuerkurve gesteuert werden,
**dadurch gekennzeichnet**,
daß zur manuellen Justage der Umfangslage der zwei Kurvenrollen (7) auf 180° Umschlagwinkel φ mindestens eine Kurvenrolle (7) vorgesehen ist, die mit ihrer Mittellinie (16) zur Achse der Greiferwelle (14) so verlagerbar ist, daß sich der Achsabstand ändert.

2. Vorrichtung nach Anspruch 1,
**dadurch gekennzeichnet**,
daß als Stellvorrichtung (4) in der Lagerbohrung (6) des Rollenhebels (8) mit einem koaxialen Abschnitt (9) ein abgesetzter Lagerbolzen (5) aufgenommen ist, daß am abgesetzten Lagerbolzen (5) ein exzentrischer Zapfen (12) mit der Exzentrizität e vorgesehen ist, auf dem die eine Kurvenrolle (7) über ein Lager (21) frei drehbar aufgenommen ist, daß der abgesetzte Lagerbolzen (5) von außen her verdrehbar ist und daß an dem der Kurvenrolle (7) entgegengesetzten Ende des abgesetzten Lagerzapfens (5) ein koaxialer Zapfen mit Feingewinde (13) angebracht ist, auf dem eine Arretierungsmutter (10) zur Klemmung des abgesetzten Lagerbolzens (5) am Rollenhebel (8) in axialer Richtung verschraubbar ist.

## Claims

1. Device for control of grippers which are comprised of two rows of grippers and are mounted lying diametrically opposite on circulating sheet guiding cylinders or drums about their periphery, in rotary sheet printing presses with several printing units, wherein the two rows of grippers are controlled in each case via a gripper shaft and a roller lever carrying a cam roll controlled by a control cam, characterised in that for the manual adjustment of the peripheral position of the two cam rolls (7) to a 180° turning angle φ at least one cam roll (7) is provided which is so displaceable with its centre line (16) relative to the axis of the gripper shaft (14) that the axial distance changes.

2. Device according to Claim 1, characterised in that as adjusting device (4) in the bearing bore (6) of the roller lever (8), an offset bearing pin (5) with a coaxial section (9) is received, that on the offset bearing pin (5) an eccentric (12) is provided with eccentricity e, on which the one cam roll (7) is taken up freely rotatably via a bearing (21), that the offset bearing pin (5) can be turned from without and that on the end of the offset bearing pin (5) opposite the cam roll (7) there is provided a coaxial pin with a fine thread (13) on to which a lock nut (10) may be screwed to clamp the offset bearing pin (5) against the roller lever (8) in the axial direction.

## Revendications

1. Dispositif pour commander des pinces, qui sont réunies en deux séries de pinces et sont montées sur des cylindres ou tambours rotatifs guidant des feuilles de façon opposée diamétralement l'une à l'autre sur leur périphérie, dans des machines d'impression rotatives à feuilles comportant plusieurs unités d'impression, les deux séries de pinces étant commandées, par l'intermédiaire d'à chaque fois un arbre des pinces et d'à chaque fois un levier portant un galet de came, par une came de commande,
caractérisé en ce que, pour le réglage manuel des positions périphériques des deux galets de came (7) à l'angle de rabattement φ de 180°, il est prévu au moins un galet de came (7) qui, avec sa ligne médiane (16), peut être déplacé par rapport à l'axe de l'arbre des pinces (14), de sorte que l'écartement axial est modifié.

2. Dispositif selon la revendication 1,
caractérisé en ce que, en tant que dispositif de réglage (4), un boulon étagé (5) est reçu dans le perçage (6) du levier à galet (8) par un tronçon coaxial (9), en ce que, sur le boulon étagé (5), est prévu un tourillon excentrique (12) ayant une excentricité (e), sur lequel un galet de came (7) peut être reçu de façon librement rotative par l'intermédiaire d'un palier (21), en ce que le boulon étagé (5) peut être tourné de l'extérieur, et en ce que, sur l'extrémité, opposée au galet de came (7), du boulon étagé (5), est agencé un tourillon coaxial à filetage à pas fin (13), sur lequel un écrou de blocage (10) peut être vissé pour serrer le boulon étagé (5) sur le levier (8) en direction axiale.
